# EUROPÄISCHE PATENTSCHRIFT

(11) **EP 2 189 413 B1**
(45) Veröffentlichungstag und Bekanntmachung des Hinweises auf die Patenterteilung: **19.10.2011**
(21) Anmeldenummer: 09075481.3
(22) Anmeldetag: 28.10.2009
(51) Int. Cl.: B66C 23/70

(54) **Anordnung zur Befestigung von Gleitelementen zum Führen der Schüsse an Teleskopkranen**
Arrangement for securing slide bearings for guiding sections on telescope cranes
Agencement de fixation d'éléments de glissement pour guider des sections de grues télescopiques

(30) Priorität: 19.11.2008 DE 102008058606
(43) Veröffentlichungstag der Anmeldung: 26.05.2010
(73) Patentinhaber: Terex Demag GmbH, 66482 Zweibrücken (DE)
(72) Erfinder: Bauer, Martin, 66879 Steinwenden (DE); Wössner, Holger, 57230 Bitche (FR); Conrad, Klaus, 66500 Hornbach (DE)
(74) Vertreter: Henze, Lothar

(56) Entgegenhaltungen:
- EP-A1- 1 319 629
- EP-A1- 1 529 749
- DE-U1- 20 015 831
- DE-U1- 29 804 237

## Beschreibung

Die Erfindung betrifft eine Anordnung zur Befestigung der Gleitelemente zum Führen der Auslegerkästen, auch Schüsse genannt an Teleskopkranen.

Der Teleskopausleger ist das bestimmende Merkmal des Teleskop-Fahrzeugkranes. Der Teleskopausleger ist eine hydraulisch teleskopierbare Stahlkastenkonstruktion; er besteht aus dem Grundkasten und mehreren ineinander gelagerten Auslegerkästen, auch Teleskopstufen genannt, in geschweißter Vollwandkastenkonstruktion.

Die Teleskopstufen werden vom eingebauten Teleskopiersystem, auch Sicherungs- und Verriegelungseinheit genannt, durch innenliegende einstufige Hydraulikzylinder nacheinander aus- und eingeschoben.

Bei großen Teleskopkranen werden die Teleskopstufen nach dem Ausfahren zur Entlastung der Teleskopierzylinder formschlüssig miteinander verriegelt.

Die Teleskopstufen, die ohne Last oder unter Teillast verschoben werden, gleiten beim Aus- und Einfahren auf geschmierten Kunststoff-Gleitelementen (Gleitbacken), welche an den vorderen und hinteren Enden der Teleskopschüsse befestigt sind. Sie haben, in Abhängigkeit von der Querschnittsform der Schüsse, zumeist die Form eines Viertetrohrsegments von 90°. Über die Gleitelemente werden die Schüsse ineinander radial geführt und die auftretenden Kräfte über die jeweils außen liegenden Schüsse bis in den Auslegergrundkörper weitergeleitet.

Eine Anordnung gemäß dem Oberbegriff des Anspruchs 1 ist aus der DE 298 04 237 U1 bekannt. Die Befestigung der Gleitelemente im Innenbereich der Schüsse erfolgt in bekannter Weise durch direkte Verschraubung mit den Schüssen.

Zum Stand der Technik gehört auch auch eine formschlüssige Verbindung mit einem an den Schüssen angebrachten Halteblech.

Ein solche Befestigung zeigt Fig. 9. Hierbei werden die Gleitbacken 2 in der Form der Gleitbacken angepasste schubladenartige Halterungen 12 eingeschoben, die über ein Halteblech 13 mit einem Kragen 14 an der Stirnseite des Teleskopschusses 15 befestigt sind.

Bei den zuerst genannten Konstruktionen kommt es bei direkter Verschraubung der Gleitelemente dazu, dass die Schrauben bei der im Betrieb des Krans auftretenden Gleitbeanspruchung der Gleitelemente sich lockern und letztendlich aus dem Kunststoff ausreißen, was den Kranbetrieb ab einer gewissen Unförmigkeit, die sich darauf einstellt, ausfallen lässt.

Der Einsatz der Schubladen führt zwar zu einer sicheren und dauerhaften Befestigung der Gleitbacken, hat jedoch die folgenden Nachteile:

Schubladen besitzen einen hohen Stahlblechanteil, was zu einem hohen Gewicht der Schubladen führt und den Bemühungen der Kranhersteller um Gewichtseinsparung im Auslegerbereich widerspricht. Außerdem ist die Fertigung der Schubladen relativ kompliziert und damit teuer, weil Frästeile und Schweißteile eingesetzt werden.

Der Erfindung lag die Aufgabe zugrunde, eine Gleitbacken-Befestigung zu schaffen, die mit geringem Aufwand herstellbar ist und eine an die konstruktiven Verhältnisse anpassbare, montagefreundliche und dauerhaft sichere Befestigung gewährleistet.

Die Lösung der Aufgabe erfolgt entsprechend den Merkmalen des Anspruchs 1. Die weiteren Ansprüche stellen zweckmäßige Ausgestaltungen der erfindungsgemäßen Lösung dar.

Erfindungsgemäß sind in die entsprechend der Außenkontur der Teleskopschüsse geformten Gleitelemente, die vorzugsweise aus Kunststoff, im besonderen aus Polyamid, bestehen, mehrere Bohrungen eingebracht, die jeweils in einem senkrecht dazu durch das Gleitelement angeordneten Öffnung enden. Die Öffnung im Gleitelement kann eine Durchgangsbohrung oder ein Sackloch sein.

In die Öffnung ist ein Quermutterbolzen eingesetzt, der senkrecht zur Bolzenachse mit einer Gewindebohrung versehen ist, die an der entsprechend eingerückten Position des Quermutterbolzens mit der in dem Gleitelement eingebrachten Bohrung fluchtet.

In die Gewindebohrung der Quermutterbolzen sind Befestigungsschrauben, die zuvor durch Bohrungen am Teleskopschuss bzw. an fest mit diesem verbundenen Halteelementen sowie durch die Bohrungen im Gleitelement hindurch gesteckt wurden, unter Berücksichtigung eines maximalen Drehmoments so eingeschraubt, dass eine feste Verbindung zwischen dem jeweiligen Gleitelement und dem Teleskopschuss besteht.

Das Halteblech kann an der Stirnseite des Teleskopschusses befestigt sein, so dass die Befestigungsschrauben in Richtung der Längsachse des Teleskopschusses in die Gewindebohrung des Quermutterbolzens eingeschraubt sind.

Bei der weiteren Befestigungsart sind die Befestigungsschrauben von außen durch Bohrungen im Teleskopschuss senkrecht zu dessen Längsachse in die Quermutterbolzen eingeschraubt.

Der Querschnitt der Quermutterbolzen kann mannigfaltige Form besitzen, z.B. rund, quadratisch oder elliptisch sein. Entsprechend ist die Öffnung im Gleitelement gestaltet.

Der elliptische und quadratische Querschnitt haben den Vorteil, dass der Quermutterbolzen in der Öffnung des Gleitelements in seiner Lage fixiert und somit das Einschrauben der Befestigungsschraube erleichtert ist. Bei einem runden Querschnitt des Quermutterbolzens sollte die Stirnseite des Quermutterbolzens so gestaltet sein, dass ein Haltewerkzeug angreifen kann. Vorzugsweise kann in die Stirnseite des Quermutterbolzens ein Schlitz eingebracht sein, damit der Quermutterbolzen mit einem Schraubendreher in die Einschraublage der Befestigungsschraube gebracht und fixiert werden kann.

Zweckmäßig ist die in den Quermutterbolzen eingesetzte Schraube gesichert, beispielsweise durch Klebstoff oder Lack oder durch metallische Elemente, die mit dem Schraubenkopf formschlüssig verbunden sind.

Zur Anpassung an die konstruktiven Gegebenheiten, zur Erhöhung der Montage- und Reparaturfreundlichkeit und zur besseren flächigen Anlage ist es vorteilhaft, auf die Unterseite des Gleitelements eine Materialschicht aufzubringen. Das kann ein festes oder besser elastisches Kunststoff-Material, wie zum Beispiel kaltvulkanisierter Gummi, aufgespritzter Schaumstoff oder rheologisch wirksames Material sein. Auch eignet sich ein Gel oder eine Flüssigkeit in einer diese umgebenden formangepassten Umhüllung.

Mit der erfindungsgemäßen Befestigungsanordnung lassen sich gegenüber vorbekannten Lösungen für die Befestigung der Gleitelemente eine wesentliche Gewichtseinsparung der Befestigungsmittel, eine Kostenreduzierung, insbesondere gegenüber der Lösung mit Schubladen-Halterungen, eine hohe Dauerstandfestigkeit der Gleitelemente, variable Anpassungsmöglichkeiten sowie eine Verbesserung der Montage- und Reparaturfreundlichkeit erreichen.

Die Erfindung soll an Ausführungsbeispielen anhand der Figuren in den Zeichnungen näher erläutert werden.

In den Figuren der Zeichnungen zeigen:
- Fig. 1:: eine erfindungsgemäße Befestigungsanordnung für Gleitelemente, an einem Halteblech
- Fig. 2:: einen Quermutterbolzen mit rundem Querschnitt,
- Fig. 3:: die Befestigungsanordnung gemäß Fig. 1, geschnitten und vergrößert,
- Fig. 4:: einen Quermutterbolzen mit elliptischem Querschnitt,
- Fig. 5:: einen Quermutterbolzen mit quadratischem Querschnitt,
- Fig. 6:: die Befestigung der Gleitelemente gemäß Ausführung nach Fig. 1 am Teleskopschuss,
- Fig. 7:: die erfindungsgemäße Befestigungsanordnung gemäß Fig.1, bei der das Gleitelement mit einer Gummischicht unterlegt ist,
- Fig. 7a:: eine Ausschnittsvergrößerung aus Fig. 7,
- Fig. 8a bis 8c:: eine erfindungsgemäße Befestigungsanordnung für Gleitelemente, direkt am Teleskopschuss,
- Fig. 9:: eine bekannte Schublade-Befestigung mit eingelegtem Gleitelement.

Entsprechend der Darstellung der erfindungsgemäßen Befestigungsanordnung in Fig. 1 wird die kraftschlüssige Verbindung zwischen dem Gleitelement 2 und dem Halteblech 3 durch die Befestigungsschrauben 4 erreicht, die in die in Durchgangsbohrungen 6 des Gleitelements eingesetzten Quermutterbolzen 1 mittels eines Drehmomentenschlüssels eingeschraubt sind.

Die Figuren 2 und 3 lassen erkennen, dass der in die Durchgangsbohrung 6 eingesetzte Quermutterbolzen 1 mittig und quer zu seiner Bolzenlängsachse eine Gewindebohrung 7 aufweist, in die die Befestigungsschraube 4 eingeschraubt ist, nachdem sie durch eine Bohrung 8 im Halteblech 3 und die Bohrung 5 im Gleitelement 2 hindurchgeführt wurde.

Der Quermutterbolzen 1 kann einen kreisrunden Querschnitt (Fig. 2), einen elliptischen Querschnitt (Fig. 4) oder einen quadratischen Querschnitt (Fig. 5) aufweisen. Die entsprechende Form erhält auch die jeweilige Durchgangsbohrung 6.

Fig. 6 zeigt einen inneren Teleskopschuss 9 eines Teleskopauslegers, der in einem äußeren Teleskopschuss 10 geführt an Gleitelementen gleitet, die an den Halteblechen 3 in der in den Figuren 1 und 3 dargestellten Weise befestigt sind. Die Haltebleche 3 wiederum sind an dem am Teleskopschuss 10 vorgesehenen Kragen 11, z.B. durch Schraubverbindung, befestigt

Fig. 7 zeigt die erfindungsgemäße Befestigungsanordnung nach Fig. 1, bei der auf das Gleitelement 2 eine Gummischicht 16 aufgebracht ist. Diese Schicht dient der Anpassung an die Abstandsverhältnisse zwischen den Teleskopschüssen zur Erleichterung der Montage bei der Kranherstellung und beim Ersatz der Gleitelemente. Fig. 7a zeigt eine Einzelheit aus Fig. 7.

Die Figuren 8a bis 8c zeigen die Befestigungsanordnung für Gleitelemente 2, bei der die Befestigungsschrauben 4 von außen durch Bohrungen in einem Versteifungsblech 17 und im Teleskopschuss 10 in die Quermutterbolzen 1 eingeschraubt sind, die in Öffnungen der Gleitelemente 2 eingesetzt sind.

### Zusammenstellung der verwendeten Bezugszeichen

- 1: Quermutterbolzen
- 2: Gleitelement
- 3: Halteblech
- 4: Befestigungsschrauben
- 5: Bohrung im Gleitelement
- 6: Durchgangsbohrung
- 7: Gewindebohrung
- 8: Bohrung im Halteblech
- 9: Teleskopschuss
- 10: Teleskopschuss
- 11: Kragen am Teleskopschuss
- 12: Schubladenhalterung
- 13: Halteblech
- 14: Kragen am Teleskopschuss
- 15: Teleskopschuss
- 16: Materialschicht
- 17: Versteifungsblech

## Patentansprüche

1. Anordnung zur Befestigung von Gleitelementen zum Führen der Auslegerkästen an Teleskopkranen, wobei die Gleitelemente an die Außenkontur der auf ihnen gleitenden Teleskopschüsse angepasst und an den Enden der Teleskopschüsse angebracht sind, wobei
in die entsprechend der Außenkontur der Teleskopschüsse geformten Gleitelemente (2) mehrere Bohrungen (5) eingebracht sind **dadurch gekennzeichnet, dass** die jeweils in einer senkrecht dazu durch das Gleitelement (2) angeordneten Öffnung (6) enden,
**dass** in die Öffnung (6) ein Quermutterbolzen (1) eingesetzt ist, der senkrecht zur Bolzenachse mit einer Gewindebohrung (7) versehen ist, die in eingesetztem Zustand des Quermutterbolzens (1) mit der in das Gleitelement (2) eingebrachten Bohrung (5) fluchtet,
**dass** Befestigungsschrauben (4) durch Bohrungen (8) am Teleskopschuss bzw. an fest mit diesem verbundenen Halteelementen sowie durch die Bohrungen (5) im Gleitelement (2) hindurch gesteckt und in die Gewindebohrungen (7) der Quermutterbolzen (1) unter Berücksichtigung eines maximalen Drehmoments so eingeschraubt sind, dass eine feste Verbindung zwischen dem jeweiligen Gleitelement (2) und dem Teleskopschuss besteht.

2. Anordnung nach Anspruch 1,
**dadurch gekennzeichnet,**
**dass** die Befestigungsschrauben (4) in Richtung der Längsachse des Teleskopschusses (10) durch Bohrungen in einem an der Stirnseite des Teleskopschusses (10) befestigten Halteblech (3) in die Quermutterbolzen (1) eingeschraubt sind.

3. Anordnung nach Anspruch 1,
**dadurch gekennzeichnet,**
**dass** die Befestigungsschrauben (4) von außen durch Bohrungen im Teleskopschuss (10) senkrecht zu dessen Längsachse in die Quermutterbolzen (1) eingeschraubt sind.

4. Anordnung nach Anspruch 1,
**dadurch gekennzeichnet,**
**dass** die Gleitelemente (2) aus einem gleitfähigen Material bestehen.

5. Anordnung nach Anspruch 4,
**dadurch gekennzeichnet,**
**dass** die Gleitelemente (2) aus einem Kunststoff bestehen.

6. Anordnung nach Anspruch 5,
**dadurch gekennzeichnet,**
**dass** die Gleitelemente (2) aus Polyamid bestehen.

7. Anordnung nach Anspruch 1,
**dadurch gekennzeichnet,**
**dass** der Quermutterbolzen (1) einen runden Querschnitt hat.

8. Anordnung nach Anspruch 1,
**dadurch gekennzeichnet,**
**dass** der Quermutterbolzen (1) einen quadratischen Querschnitt hat.

9. Anordnung nach Anspruch 1,
**dadurch gekennzeichnet,**
**dass** der Quermutterbolzen (1) einen elliptischen Querschnitt hat.

10. Anordnung nach Anspruch 7,
**dadurch gekennzeichnet,**
**dass** die Stirnseite des Quermutterbolzens (1) so gestaltet ist, dass ein Werkzeug angreifen kann.

11. Anordnung nach Anspruch 10,
**dadurch gekennzeichnet,**
**dass** in die Stirnseite des Quermutterbolzens (1) ein Schlitz eingebracht ist.

12. Anordnung nach einem der vorangegangenen Ansprüche,
**dadurch gekennzeichnet,**
**dass** die in den Quermutterbolzen (1) eingesetzte Schraube (4) gesichert ist.

13. Anordnung nach Anspruch 12,
**dadurch gekennzeichnet,**
**dass** die Schraubensicherung durch Klebstoff oder Lack erfolgt.

14. Anordnung nach Anspruch 12,
**dadurch gekennzeichnet,**
**dass** die Schraubensicherung durch metallische oder Kunststoff-Elemente erfolgt, die mit dem Schraubenkopf formschlüssig verbunden sind.

15. Anordnung nach Anspruch 2,
**dadurch gekennzeichnet,**
**dass** das Halteblech (3) an einem stirnseitigen Kragen (11) des Teleskopschusses (9, 10) angeschraubt ist.

16. Anordnung nach einem der vorangegangenen Ansprüche,
**dadurch gekennzeichnet,**
**dass** die Öffnung (6) im Gleitelement (2) eine Durchgangsbohrung ist.

17. Anordnung nach einem der vorangegangenen Ansprüche,
**dadurch gekennzeichnet,**
**dass** die Öffnung (6) im Gleitelement (2) ein Sackloch ist.

18. Anordnung nach einem der vorangegangenen Ansprüche,
**dadurch gekennzeichnet,**
**dass** zur Anpassung an die konstruktiven Gegebenheiten zwischen den Teleskopschüssen an der Unterseite der Gleitelemente ein Material (16) als Schicht aufgebracht ist.

19. Anordnung nach Anspruch 18,
**dadurch gekennzeichnet,**
**dass** das Material (16) kaltvulkanisierter Gummi ist.

20. Anordnung nach Anspruch 18,
**dadurch gekennzeichnet,**
**dass** das Material (16) aufgespritzter Schaumstoff ist.

21. Anordnung nach Anspruch 18,
**dadurch gekennzeichnet,**
**dass** das Material (16) ein rheologisch wirksames Material ist.

22. Anordnung nach Anspruch 18,
**dadurch gekennzeichnet,**
**dass** das Material (16) ein ummanteltes Gel ist.

23. Anordnung nach Anspruch 18,
**dadurch gekennzeichnet,**
**dass** das Material (16) eine ummantelte Flüssigkeit ist.

## Claims

1. An arrangement for securing sliding elements for guiding the boom boxes at telescopic cranes, wherein the sliding elements are matched to the outer contour of the telescopic sections sliding thereon and are attached to the ends of the telescopic sections, wherein a plurality of bores (5) are made in the sliding elements (2) formed according to the outer contour of the telescopic sections, **characterised in that** [these bores (5)] each end in an opening (6) arranged perpendicularly thereto through the sliding element (2), **in that** a transverse barrel nut (1) is inserted into the opening (6) and is provided, perpendicular to the bolt axis, with a tapped bore (7) which in the inserted state of the transverse barrel nut (1) is in alignment with the bore (5) made in the sliding element (2), **in that** fastening screws (4) are placed through bores (8) in the telescopic section or in holding elements securely connected thereto as well as through the bores (5) in the sliding element (2) and with regard to a maximum torque are screwed into the tapped bores (7) of the transverse barrel nuts (1) in such a manner that there is a secure connection between the respective sliding element (2) and the telescopic section.

2. An arrangement according to claim 1, **characterised in that** the fastening screws (4) are screwed, in the direction of the longitudinal axis of the telescopic section (10), into the transverse barrel nuts (1) through bores in a holding sheet (3) secured to the end face of the telescopic section (10).

3. An arrangement according to claim 1, **characterised in that** the fastening screws (4) are screwed into the transverse barrel nuts (1) from the exterior through bores in the telescopic section (10), in a manner perpendicular to the longitudinal axis of the latter.

4. An arrangement according to claim 1, **characterised in that** the sliding elements (2) are composed of a slidable material.

5. An arrangement according to claim 4, **characterised in that** the sliding elements (2) are composed of a plastics material.

6. An arrangement according to claim 5, **characterised in that** the sliding elements (2) are composed of polyamide.

7. An arrangement according to claim 1, **characterised in that** the transverse barrel nut (1) has a round cross-section.

8. An arrangement according to claim 1, **characterised in that** the transverse barrel nut (1) has a square cross-section.

9. An arrangement according to claim 1, **characterised in that** the transverse barrel nut (1) has an elliptical cross-section.

10. An arrangement according to claim 7, **characterised in that** the end face of the transverse barrel nut (1) is fashioned in such a manner that it can be engaged by a tool.

11. An arrangement according to claim 10, **characterised in that** a slot is made in the end face of the transverse barrel nut (1).

12. An arrangement according to any one of the preceding claims, **characterised in that** the screw (4) inserted into the transverse barrel nut (1) is secured.

13. An arrangement according to claim 12, **characterised in that** the screw is secured by adhesive or paint.

14. An arrangement according to claim 12, **characterised in that** the screw is secured by metallic or plastics elements which are connected to the screw head in a positive-locking manner.

15. An arrangement according to claim 2, **characterised in that** the holding sheet (3) is screwed to an end collar (11) of the telescopic section (9, 10).

16. An arrangement according to any one of the preceding claims, **characterised in that** the opening (6) in the sliding element (2) is a through bore.

17. An arrangement according to any one of the preceding claims, **characterised in that** the opening (6) in the sliding element (2) is a blind bore.

18. An arrangement according to any one of the preceding claims, **characterised in that** a material (16) is applied as a layer to the underside of the sliding elements for adaptation to the actual structural conditions between the telescopic sections.

19. An arrangement according to claim 18, **characterised in that** the material (16) is cold-cured rubber.

20. An arrangement according to claim 18, **characterised in that** the material (16) is sprayed-on expanded plastic.

21. An arrangement according to claim 18, **characterised in that** the material (16) is a rheologically active material.

22. An arrangement according to claim 18, **characterised in that** the material (16) is a sheathed gel.

23. An arrangement according to claim 18, **characterised in that** the material (16) is a sheathed fluid.

## Revendications

1. Agencement de fixation d'éléments coulissants pour guider des caissons de flèche sur des grues télescopiques, dans lequel les éléments coulissants sont adaptés au contour externe des sections télescopiques coulissant sur ceux-ci et placés aux extrémités des sections télescopiques, dans lequel :
plusieurs perçages (5) sont ménagés dans les éléments coulissants (2) formés en fonction du contour externe des sections télescopiques, **caractérisé en ce qu'**ils se terminent respectivement dans une ouverture (6) ménagée perpendiculairement à ceux-ci à travers l'élément coulissant (2), **en ce qu'**un boulon à écrou transversal (1) est inséré dans l'ouverture (6), lequel boulon à écrou transversal est pourvu, perpendiculairement à l'axe du boulon, d'un perçage taraudé (7) qui, à l'état inséré du boulon à écrou transversal (1), s'aligne sur le perçage (5) ménagé dans l'élément coulissant (2),
**en ce que** des vis de fixation (4) sont enfichées à travers des perçages (8) sur la section télescopique ou sur des éléments d'arrêt raccordés fixes à celle-ci dans l'élément coulissant (2) et sont vissées dans les perçages taraudés (7) des boulons à écrou transversal (1) en tenant compte d'un couple de rotation maximal de manière à assurer un raccordement fixe entre l'élément coulissant respectif (2) et la section télescopique.

2. Agencement selon la revendication 1,
**caractérisé en ce que**
les vis de fixation (4) sont vissées dans les boulons à écrou transversal (1) en direction de l'axe longitudinal de la section télescopique (10) à travers des perçages ménagés dans une tôle d'arrêt (3) fixée sur le côté frontal de la section télescopique (10).

3. Agencement selon la revendication 1,
**caractérisé en ce que**
les vis de fixation (4) sont vissées dans les boulons à écrou transversal (1) de l'extérieur à travers des perçages de la section télescopique (10), perpendiculairement à son axe longitudinal.

4. Agencement selon la revendication 1,
**caractérisé en ce que**
les éléments coulissants (2) sont constitués d'un matériau coulissant.

5. Agencement selon la revendication 4,
**caractérisé en ce que**
les éléments coulissants (2) sont constitués d'un matériau synthétique.

6. Agencement selon la revendication 5,
**caractérisé en ce que**
les éléments coulissants (2) sont constitués de polyamide.

7. Agencement selon la revendication 1,
**caractérisé en ce que**
le boulon à écrou transversal (1) a une section transversale ronde.

8. Agencement selon la revendication 1,
**caractérisé en ce que**
le boulon à écrou transversal (1) a une section transversale carrée.

9. Agencement selon la revendication 1,
**caractérisé en ce que**
le boulon à écrou transversal (1) a une section transversale elliptique.

10. Agencement selon la revendication 7,
**caractérisé en ce que**
le côté frontal du boulon à écrou transversal (1) est conçu de manière à saisir un outil.

11. Agencement selon la revendication 10,
**caractérisé en ce que**
une fente est ménagée sur le côté frontal du boulon à écrou transversal (1).

12. Agencement selon l'une quelconque des
revendications précédentes, **caractérisé en ce que** les vis (4) insérées dans les boulons à écrou
transversal (1) sont bloquées.

13. Agencement selon la revendication 12,
**caractérisé en ce que**
le blocage des vis se fait par une colle ou un vernis.

14. Agencement selon la revendication 12,
**caractérisé en ce que**
la blocage des vis se fait par des éléments métalliques ou plastiques qui sont raccordés par adaptation de forme à la tête de la vis.

15. Agencement selon la revendication 2,
**caractérisé en ce que**
la tôle d'arrêt (3) est vissée sur un collet côté frontal (11) de la section télescopique (9, 10).

16. Agencement selon l'une quelconque des
revendications précédentes, **caractérisé en ce que** l'ouverture (6) est une ouverture de passage dans
l'élément coulissant (2).

17. Agencement selon l'une quelconque des
revendications précédentes, **caractérisé en ce que** l'ouverture (6) est un trou borgne dans l'élément
coulissant (2).

18. Agencement selon l'une quelconque des
revendications précédentes, **caractérisé en ce que**, pour s'adapter aux données de construction, on
applique un matériau (16) sous forme de couche entre les sections télescopiques sur la face inférieure des éléments coulissants.

19. Agencement selon la revendication 18,
**caractérisé en ce que**
le matériau (16) est un caoutchouc vulcanisé à froid.

20. Agencement selon la revendication 18,
**caractérisé en ce que**
le matériau (16) est une mousse injectée.

21. Agencement selon la revendication 18,
**caractérisé en ce que**
le matériau (16) est un matériau à effet rhéologique.

22. Agencement selon la revendication 18,
**caractérisé en ce que**
le matériau (16) est un gel enveloppé.

23. Agencement selon la revendication 18,
**caractérisé en ce que**
le matériau (16) est un liquide enveloppé.
